# DEMANDE DE BREVET EUROPEEN

(11) **EP 4 155 498 A1**
(43) Date de publication de la demande: **29.03.2023**
(21) Numéro de dépôt: 22198555.9
(22) Date de dépôt: 28.09.2022
(51) Int. Cl.: E06B 3/46, E06B 3/964, E06B 3/968, E06B 3/984

(54) **KIT DE MONTAGE**

(30) Priorité: 28.09.2021 FR 2110239
(71) Demandeur: Etablissements Sogal, 49120 La Jumellière (FR)
(72) Inventeur: DILE, Laurent, 49120 La Jumellière (FR)
(74) Mandataire: den Braber, Gérard Paul

(57) **Abrégé**

Un kit de montage comprend un élément montable (201), une goupille (302) et une plaquette (303). L'élément montable (201) présente une rainure (306) orientée longitudinalement et débouchant sur un bord latéral (307) de l'élément montable (201). La goupille (302) comprend une section de coulissement (309) et une section d'actionnement (310). La section de coulissement (309) est apte à coulisser dans la rainure (306) dans l'élément montable (201). La section d'actionnement (310) fait saillie de la section de coulissement (309). La plaquette (303) présente une fente (312). La plaquette (303) est fixable sur l'élément montable (201) de façon à retenir de manière coulissante la section de coulissement (309) de la goupille (302) dans la rainure (306) dans l'élément montable (201), tandis que la section d'actionnement (310) de la goupille (302) fasse saillie à travers la fente (312) dans la plaquette (303). La section d'actionnement (310) de la goupille (302) est apte à coulisser dans la fente (312) dans la plaquette (303).

## Description

### DOMAINE TECHNIQUE

Un aspect de l'invention concerne un kit de montage. Le kit de montage peut être utilisé, par exemple, dans la réalisation d'une structure comprenant une porte coulissante suspendue. D'autres aspects de l'invention concernent une structure réalisée par l'utilisation d'un kit de montage et un procédé pour réaliser une structure à partir d'un kit de montage.

### ETAT DE LA TECHNIQUE ANTERIEURE

Il existe diverses structures dans lesquelles il est souhaitable qu'un élément puisse être monté et démonté facilement. Une structure comprenant une porte coulissante suspendue en est un exemple. Cette structure inclut un mécanisme de coulissement dans une partie supérieure de celle-ci. Le mécanisme de coulissement peut comprendre un rail de coulissement, des chariots qui peuvent circuler dans le rail de coulissement, ainsi que des vis par l'intermédiaire desquelles la porte en question est suspendue aux chariots. Le mécanisme de coulissement peut en outre être muni d'un ou plusieurs amortisseurs pour amortir une fin de course d'un chariot dans le rail de coulissement. Aussi, d'autres éléments peuvent être prévus pour une opération ergonomique de la porte. Afin de cacher le mécanisme de coulissement, ses composants, la structure peut comprendre un linteau qui a donc principalement une fonction esthétique.

Le mécanisme de coulissement fait l'objet de réglages lors de l'installation de la structure afin d'assurer un bon fonctionnement de la porte coulissante suspendue. Par exemple, des réglages peuvent concerner une position en hauteur de la porte et une mise à l'aplomb de la porte au moyen des vis précitées. Ces réglages peuvent se détériorer avec le temps. Aussi, les composants du mécanisme de coulissement peuvent se détériorer. Cela peut nécessiter une intervention de maintenance pouvant aller jusqu'à une dépose du rail de coulissement. Il est donc souhaitable que le linteau soit facilement démontable, sans causer des dommages, pour donner accès au mécanisme de coulissement et permettre un éventuel démontage de la porte et du mécanisme lui-même. Il est également souhaitable que le linteau soit fixé à la structure au moyen d'éléments aussi discrets que possible et idéalement invisibles de l'extérieur.

La publication brevet EP2602416 décrit un dispositif d'interconnexion pour portes coulissantes escamotables. Ce dispositif d'interconnexion est associable à un châssis comprenant au moins un linteau supérieur et une paire de montants verticaux. Le dispositif d'interconnexion comprend un corps en forme de boîte qui s'insère dans une rainure dans le linteau supérieur à proximité d'une extrémité du celui-ci. Une broche en forme de L coulisse dans le corps en forme de boîte. Une pointe d'extrémité de cette broche peut être reliée sélectivement et temporairement à l'un des montants verticaux au niveau de sièges de forme complémentaire prévus dans le montant vertical.

### EXPOSE DE L'INVENTION

Il existe un besoin pour une solution plus simple et plus économique permettant un montage et un démontage relativement aisés d'un élément, notamment d'un linteau dans une structure comportant une porte coulissante suspendue.

Un aspect de l'invention prévoit en un kit de montage comprenant :
- un élément montable présentant une rainure orientée longitudinalement et débouchant sur un bord latéral de l'élément montable ;
- une goupille comprenant :
   - une section de coulissement apte à coulisser dans la rainure dans l'élément montable ; et
   - une section d'actionnement faisant saillie de la section de coulissement ; et
- une plaquette présentant une fente, la plaquette étant fixable sur l'élément montable de façon à retenir de manière coulissante la section de coulissement de la goupille dans la rainure dans l'élément montable, tandis que la section d'actionnement de la goupille fasse saillie à travers la fente dans la plaquette, la section d'actionnement de la goupille étant apte à coulisser dans la fente dans la plaquette.

Un autre aspect de l'invention prévoit en une structure réalisée par l'utilisation d'un kit de montage tel que défini dans ce qui précède et comprenant en outre un élément de structure ayant un trou apte à recevoir une partie de la goupille, l'élément montable étant relié de façon amovible à l'élément de structure par l'intermédiaire de la goupille dont une partie de la section de coulissement se loge dans le trou de l'élément de structure, la section de coulissement étant entièrement rétractable du trou par coulissement dans la rainure dans l'élément montable au moyen d'une force exercée sur la section d'actionnement de la goupille.

Encore autre aspect de l'invention prévoit en procédé pour réaliser une structure à partir d'un kit de montage tel que défini dans ce qui précède et comprenant en outre un élément de structure ayant un trou apte à recevoir une partie de la goupille, le procédé comprenant :
- l'insertion de la section coulissante de la goupille dans la rainure dans l'élément montable ;
- la fixation de la plaquette à l'élément montable de sorte que la section d'actionnement de la goupille fasse saillie à travers la fente dans la plaquette ;
- le positionnement de l'élément montable de sorte que la rainure est face au trou dans l'élément de structure ; et
- l'exertion d'une force sur la section d'actionnement de la goupille de sorte que la section coulissante de la goupille coulisse en direction du trou jusqu'à ce qu'une partie de la section coulissante se loge dans le trou de l'élément de structure.

.Dans un mode de réalisation, l'élément montable comprend une rainure complémentaire orientée longitudinalement et débouchant sur un autre bord latéral de l'élément montable, le kit de montage comprenant :
- une goupille additionnelle comprenant :
   - une section de coulissement apte à coulisser dans la rainure complémentaire de l'élément montable, et
   - une section d'actionnement faisant saillie de la section de coulissement ;
- une plaquette additionnelle présentant une fente, la plaquette additionnelle étant fixable sur l'élément montable de façon à retenir de manière coulissante la section de coulissement de la goupille additionnelle dans la rainure complémentaire de l'élément montable, tandis que la section d'actionnement de la goupille additionnelle fasse saillie à travers la fente de la plaquette additionnelle, la section d'actionnement de la goupille additionnelle étant apte à coulisser dans la fente de la plaquette additionnelle.

Dans un mode de réalisation, la rainure et la rainure complémentaire débouchant respectivement sur le bord latéral et l'autre bord latéral de l'élément montable font partie d'une rainure traversante s'étendant du bord latéral à l'autre bord latéral de l'élément montable.

Dans un mode de réalisation :
- la rainure de l'élément montable fait partie d'une paire de rainures orientées longitudinalement et débouchant conjointement sur le bord latéral de l'élément montable ;
- la goupille fait partie d'une paire de goupilles, l'autre goupille de la paire de goupilles comprenant également :
   - une section de coulissement apte à coulisser dans l'autre rainure de la paire de rainures ; et
   - une section d'actionnement faisant saillie de la section de coulissement ;
- la fente dans la plaquette fait partie d'une paire de fentes dans la plaquette, la section d'actionnement de l'autre goupille étant apte à faire saillie à travers l'autre fente de la paire de fentes dans la plaquette, la section d'actionnement de l'autre goupille étant apte à coulisser dans cette autre fente dans la plaquette.

Dans un mode de réalisation, l'élément montable est apte à être découpé au moyen d'une scie manuelle pour le réduire en longueur.

Dans un mode de réalisation, l'élément montable est un linteau ayant une contre-face, la rainure étant présente sur la contre-face du linteau.

Dans un mode de réalisation, le kit de montage comprend un élément de structure ayant un trou apte à recevoir une partie de la goupille.

Dans un mode de réalisation qui concerne une structure telle que définie dans ce qui précède, la structure comprend un rail de coulissement et une porte coulissante suspendue à au moins un chariot présent dans le rail de coulissement, l'élément montable constituant un linteau cachant le rail de coulissement.

À des fins d'illustration, quelques modes de réalisation de l'invention sont décrits en détail en référence aux dessins annexés. Cette description fera apparaître des caractéristiques complémentaires à celles mentionnées dans ce qui précède, ainsi que des avantages que ces caractéristiques complémentaires peuvent apporter.

### DESCRIPTION SOMMAIRE DES DESSINS

La figure 1 est une vue schématique en perspective d'un châssis d'une structure comprenant une porte coulissante suspendue.
La figure 2 est une vue schématique en coupe d'un mécanisme de coulissement complété par des linteaux qui font conjointement partie de la structure dont le châssis est illustré à la figure 1.
La figure 3 est une vue schématique en perspective d'une partie extrême d'un linteau avec un ensemble d'éléments à ajouter au linteau pour une fixation amovible de celui-ci.
La figure 4 est une vue schématique en perspective de la partie extrême du linteau muni de l'ensemble d'éléments pour la fixation amovible de celui-ci dans lequel une paire de goupilles est en position de déverrouillage.
La figure 5 est une encore autre vue schématique en perspective de la partie extrême du linteau muni de l'ensemble d'éléments pour la fixation amovible de celui-ci dans lequel la paire de goupilles est en position de verrouillage.
La figure 6 est une vue schématique en perspective d'un montant de la structure avec une autre partie extrême du linteau muni d'un ensemble d'éléments pour la fixation amovible de celui-ci au montant.

### DESCRIPTION DE QUELQUES MODES DE REALISATION

La figure 1 illustre schématiquement un châssis 100 d'une structure comprenant une porte coulissante suspendue. La figure 1 présente une vue schématique en perspective du châssis 100. Dans ce mode de réalisation, la structure est sous forme d'une cloison et sera ainsi désignée « cloison » à titre d'illustration. La figure 1 n'illustre que le châssis 100 de la cloison ; des plaques et la porte coulissante suspendue sont encore à ajouter, ainsi que des éléments d'habillage.

Le châssis 100 est composé de montants 101-103 et de traverses 104-108, dont une traverse supérieure 104. Deux parties peuvent être distinguées : une partie 109 formant un passage et une partie 110 destinée à former une caisson. La porte coulissante suspendue, non représentée à la figure 1, est escamotable. Lorsque la porte coulissante suspendue est en position ouverte, celle-ci se loge dans le caisson de sorte que le passage soit ouvert. Le passage est fermé en sortant la porte coulissante suspendue du caisson par coulissement.

La figure 2 illustre schématiquement un mécanisme de coulissement 200 complété par des linteaux 201, 202 qui font conjointement partie de la cloison dont le châssis 100 est illustré à la figure1. La figure 2 présente une vue schématique en coupe du mécanisme de coulissement 200 complété par les linteaux 201, 202. Le mécanisme de coulissement 200 comprend un rail de coulissement 203 et des chariots dont un est représenté à la figure 2 et désigné par le signe de référence 204. Les chariots peuvent coulisser dans le rail de coulissement 203. Le rail de coulissement 203 est fixé à la traverse supérieure 104 du châssis 100 illustré à la figure 1. Le rail de coulissement 203 peut être partiellement compris dans cette traverse 104, comme l'illustre la figure 2.

Une partie supérieure de la porte coulissante est aussi représentée à la figure 2, la porte coulissante étant désigné par le signe de référence 205. La porte coulissante 205 est suspendue aux chariots par l'intermédiaire de vis dont une est représentée à la figure 2 et désignée par le signe de référence 206. Un ou plusieurs amortisseurs peuvent être prévus pour amortir une fin de course d'un chariot dans le rail de coulissement. Ainsi, le chariot 204 représenté à la figure 2 peut comprendre un amortisseur ainsi qu'un ou plusieurs autres éléments permettant une opération ergonomique de la porte coulissante suspendue 205.

Les vis, dont la vis 206, par l'intermédiaire desquelles la porte coulissante 205 est suspendue peuvent faire l'objet de réglages. Il en va de même pour les amortisseurs ainsi que d'éventuelles autres éléments du mécanisme de coulissement 200. Par exemple, les vis peuvent être réglées pour obtenir une position en hauteur souhaitée de la porte coulissante suspendue 205 et pour une mise à l'aplomb de celle-ci. Ces réglages sont généralement effectués à l'installation de la cloison avec sa porte coulissante suspendue 205. Toutefois, les réglages peuvent se détériorer avec le temps, ainsi que les composants du mécanisme de coulissement 200. Une intervention de maintenance impliquant de nouveaux réglages peut donc s'avérer nécessaire avec une éventuelle dépose du rail de coulissement 203.

Les linteaux 201, 202 servent à cacher le mécanisme de coulissement 200 avec ses composants. Ils ont donc une fonction esthétique. Toutefois, les linteaux 201, 202 constituent des obstacles lors d'une intervention de maintenance. Il est souhaitable qu'au moins un des linteaux 201, 202 soit facilement démontable, sans causer des dommages à la cloison ou à son environnement tel que des murs et un plafond. Au vu de sa fonction esthétique, il est également souhaitable que les linteaux 201, 202 soient fixés à la cloison au moyen d'éléments aussi discrets que possible et idéalement invisibles de l'extérieur.

La figure 3 illustre schématiquement une partie extrême 300 d'un linteau 201 parmi les linteaux 201, 202 précités avec un ensemble d'éléments 301-304 à ajouter pour une fixation amovible de ce linteau 201. La figure 3 présente une vue schématique en perspective de la partie extrême 300 du linteau 201 avec cet ensemble d'éléments 301-304. La partie extrême 300 du linteau 201 comprend une paire de rainures 305, 306. Ces rainures 305, 306 sont orientées longitudinalement et débouchent sur un bord latéral 307 du linteau 201. Les rainures 305, 306 sont présentes sur une contre-face 308 du linteau 201 qui n'est pas visible de l'extérieur lorsque le linteau 201 est monté sur la cloison.

Le linteau 201 dont la partie extrême 300 est représentée à la figure 3 comprend une autre partie extrême qui peut être similaire. C'est-à-dire, l'autre partie extrême du linteau 201 comprend une paire de rainures complémentaires orientées longitudinalement et débouchant sur un autre bord latéral du linteau. Cette paire de rainures complémentaires et la paire de rainures 305, 306 représentée à la figure 3 peuvent faire partie d'une paire de rainures traversantes s'étendant du bord latéral 307 du linteau 201 visible à la figure 3 à l'autre bord latéral du linteau 201. Dans ce qui suit, cela est supposé être le cas. La paire de rainures complémentaires sera donc également désignée par les signes de référence 305, 306 qui s'appliqueront aussi à la paire de rainures traversantes.

L'ensemble d'éléments 301-304 pour une fixation amovible du linteau 201, représenté à la figure 3, comprend une paire de goupilles 301, 302 et une plaquette 303, ainsi qu'une vis 304. Dans ce mode de réalisation, chaque goupille 301, 302 comprend une section de coulissement 309 et une section d'actionnement 310. La section de coulissement 309 est à même de coulisser dans l'une quelconque rainure de la paire de rainures 305, 306 du linteau 201. La section d'actionnement 310 fait saillie de la section de coulissement 309 comme l'illustre la figure 3. La plaquette 303 comprenant une paire de fentes 311, 312 dont chacune peut accueillir la section d'actionnement 310 de l'une ou l'autre goupille de la paire de goupilles 301, 302.

L'ensemble d'éléments 301-304 est appliqué à la partie extrême 300 du linteau 201 illustrée à la figure 3 d'une manière relativement simple qui est la suivante. La section de coulissement 309 d'une goupille de la paire de goupilles 301, 302 est insérée dans une rainure de la paire de rainures 305, 306. De même, la section de coulissement 309 de l'autre goupille de la paire de goupilles 301, 302 est insérée dans l'autre rainure de la paire de rainures 305, 306. Ensuite, la plaquette 303 est positionnée sur la contre-face 308 du linteau 201 de sorte que la section d'actionnement 310 de l'une et de l'autre goupille 305, 306 passe respectivement par l'une et par l'autre fente de la paire de fentes 311, 312 dans la plaquette 303. Puis, la plaquette 303 est fixée sur le linteau 201 au moyen de la vis 304.

La figure 4 illustre schématiquement la partie extrême 300 du linteau 201 muni de l'ensemble d'éléments 301-304 pour la fixation amovible de celui-ci. La figure 4 présente une vue schématique en perspective de la partie extrême 300 du linteau 201 muni de l'ensemble d'éléments 301-304. La plaquette 303 retient la section de coulissement de l'une et de l'autre goupille 301, 302 respectivement dans l'une et dans l'autre rainure 305, 306 dans le linteau 201, tout en permettant que la section de coulissement puisse coulisser dans la rainure en question. La section d'actionnement 310 de l'une et de l'autre goupille 305, 306 fait saillie à travers respectivement l'une et l'autre fente 311, 312 dans la plaquette 303. La section d'actionnement 310 de l'une et l'autre goupille 305, 306 peut coulisser respectivement dans l'une et dans l'autre fente 311, 312 dans la plaquette.

La figure 4 illustre schématiquement une situation dans laquelle la paire de goupilles 301 ,302 est en position de déverrouillage. Dans cette position, la section d'actionnement 310 de l'une et de l'autre goupille 301, 302 est en butée contre respectivement une extrémité de l'une et une extrémité de l'autre fente de la paire de fentes 311, 312 dans la plaquette 303. Ces extrémités qui constituent des butées sont les plus éloignées du bord latéral 307 du linteau 201. La section de coulissement de l'une et de l'autre goupille 301; 302 est alors entièrement comprise respectivement dans l'une et dans l'autre rainure 305, 306 du linteau. Ces goupilles 301, 302 ne font donc pas saillies du bord latéral 307 du linteau 201.

La figure 5 illustre schématiquement une situation dans laquelle la paire de goupilles 301, 302 est en position de verrouillage. La figure 5 présente une vue schématique similaire à celle de la figure 4. Dans la position de verrouillage, la section d'actionnement 310 de l'une et de l'autre goupille 301, 302 est en butée contre respectivement une autre extrémité de l'une et une autre extrémité de l'autre fente de la paire de fentes 311, 312 dans la plaquette 303. Ces autres extrémités qui constituent des butées sont les plus proches du bord latéral 307 du linteau 301. Une partie de la section de coulissement de l'une goupille 305 et une partie de la section de coulissement de l'autre goupille 306 font alors saillies du bord latéral 307 du linteau 301, comme l'illustre la figure 5.

La figure 6 illustre schématiquement, d'une part, une partie supérieure 600 d'un montant 101 du châssis 100 dans la cloison et, d'autre part, l'autre partie extrême du linteau 201 aussi munie d'un ensemble d'éléments pour la fixation amovible du linteau 201 au montant 101 en question. La figure 6 présente une vue schématique en perspective de la partie supérieure 600 du montant 101 et de l'autre partie extrême du linteau 201 munie de l'ensemble d'éléments. L'autre partie extrême du linteau, qui a été mentionnée dans ce qui précède, se situe à un bord latéral de celui-ci à l'opposé du bord latéral 307 illustré aux figures 3 à 5.

La partie supérieure 600 du montant 101 comprend une paire de trous 601, 602 dont un sera désigné trou supérieur 601 et l'autre sera désigné trou inférieur 602 dans ce qui suit pour des raisons de commodité. L'ensemble d'éléments présents sur l'autre partie extrême du linteau 201 illustré à la figure 6 correspond à l'ensemble d'éléments 301-304 présent sur la partie extrême 300 du linteau 201 décrit dans ce qui précède en référence aux figure 3 à 5. L'ensemble d'éléments présents sur l'autre partie extrême du linteau 201 illustré à la figure 6 comprend donc une paire de goupilles 603, 604 dont une sera désignée goupille supérieur 603 et l'autre sera désignée goupille inférieure 604 dans ce qui suit pour des raisons de commodité. Chacune de ces goupilles 603, 604 a une section de coulissement et une section d'actionnement comme décrit dans ce qui précède.

La figure 6 illustre la paire de goupilles 603, 604 en position de verrouillage. Par conséquent, une partie de la section de coulissement de la goupille supérieure 603 fait saillie du bord latéral. Il en va de même pour la goupille inférieure 604, dont une partie de sa section de coulissement fait également saillie. La figure 6 illustre la paire de goupilles 603, 604 en position de verrouillage afin de mettre en avant les caractéristiques suivantes. La partie de la section de coulissement de la goupille supérieure 603, qui fait sailli du bord latéral, peut se loger dans le trou supérieur 601 dans le montant 101. De même, la partie de la section de coulissement de la goupille inférieure et 604, qui fait également saillie du bord latéral, peut se loger dans le trou inférieur 602 dans le montant 100.

Ainsi, se référant à la figure 6, le linteau 201 peut être fixé au montant 101 de façon amovible et d'une manière simple qui est la suivante. Pour ce faire, un installateur s'assure d'abord que la paire de goupilles 603, 604 est en position de déverrouillage. Ainsi, aucune partie de ces goupilles 603, 604 ne fait saillie du bord latéral de linteau 201 qui est face au montant 101. Ce bord latéral présente donc une surface plane.

Ensuite l'installateur positionne le linteau 201 par rapport au montant 101 de façon à ce que la paire de rainures traversantes 305, 306, qui débouchent sur le bord latéral, soit en face de la paire de trous 601, 602 dans le montant 101. La section de coulissement de la goupille supérieure 603 est donc alignée avec le trou supérieur 601 dans le montant 101. De même, la section de coulissement de la goupille inférieure 604 est alignée avec le trou inférieur 602 dans le montant 101.

Dans cette position d'alignement, l'installateur exerce une force sur la section d'actionnement de la goupille supérieure 603 de sorte que la section coulissante de cette goupille coulisse en direction du trou supérieur 601 dans le montant 101 jusqu'à ce qu'une partie de la section coulissante se loge dans ce trou 601. L'installateur peut exercer cette force avec le bout d'un doigt ou à l'aide d'un petit outil tel que, par exemple, un tournevis. L'installateur effectue cette même opération sur la goupille inférieure 604 afin qu'une partie de la section coulissante de cette goupille 604 se loge dans le trou inférieur 602 du montant 101.

Le linteau 201 est maintenant fixé au montant 101. Bien évidemment, l'installateur pourrait effectuer ces opérations en sens inverse en commençant par la goupille inférieure 604. L'installateur peut effectuer les mêmes opérations que celles décrites dans ce qui précède pour fixer le linteau à un autre montant, par exemple, le montant 103 illustré à la figure 1.

Comme indiqué dans ce qui précède, il peut s'avérer nécessaire de retirer temporairement le linteau 201 de la cloison afin de permettre une intervention de maintenance. Cette opération de dépose est relativement simple. En faisant coulisser la goupille supérieure 603 et la goupille inférieure 604, ces goupilles 603, 604 peuvent être mises en position de déverrouillage tel qu'illustré à la figure 4. Ce coulissement peut se faire au moyen d'une force exercée sur la section d'actionnement de chacun des goupilles 603, 604 comme décrit dans ce qui précède. Ainsi, la section de coulissement de chacun des goupilles 603, 604 peut être entièrement retirée respectivement du trou supérieur 601 et du trou inférieur 602 du montant 101.

La pose du linteau 201 est également relativement simple, notamment lors de l'installation de la cloison. Pour l'installation, un kit de montage peut être fourni comprenant un linteau de longueur standard qui, pour le reste, présente les mêmes caractéristiques que le linteau 201 décrit dans ce qui précède en référence aux figures 3 à 6. Le linteau de longueur standard comprend une paire de rainures traversantes s'étendant entre deux bords latéraux de ce linteau.

Un linteau de longueur souhaitée peut être obtenu par une découpe du linteau de longueur standard présent dans le kit de montage. Cette découpe peut se faire au moyen d'une scie manuelle dans le cas où le linteau de longueur standard est d'une matière appropriée telle que par exemple, du bois, d'un aggloméré, du plastique, ou même du métal. La découpe permet donc de réduire en longueur le linteau de longueur standard afin d'obtenir la longueur souhaitée. La longueur souhaitée peut être, par exemple, l'une des longueurs suivantes : 630, 730, 830, 930, 1030, 1130 ; ou 1230 millimètres. Bien évidemment, lorsque la longueur standard du linteau dans le kit correspond à la longueur souhaitée, aucune découpe ne sera nécessaire. En tout état de cause, le linteau de longueur souhaitée présentera deux parties extrêmes, dont une peut correspondre à la partie extrême illustrée aux figures 3 à 5, l'autre pouvant correspondre à celle illustrée à la figure 6.

Le kit de montage comprend en outre comprendre quatre goupilles, deux plaquettes, et deux vis pour une fixation du linteau de longueur souhaitée à deux montants de la cloison. Ces éléments constituent en fait deux ensembles d'éléments pour une fixation du linteau en question à deux montants de la cloison. Chacun de ces deux ensembles correspond à l'ensemble d'éléments 301-304 décrit dans ce qui précède et illustré aux figures 3 à 5. L'un des deux ensembles d'éléments est appliqué à l'une des deux parties extrêmes du linteau de longueur souhaitée, l'autre ensemble d'éléments est appliqué à l'autre partie extrême. Les deux ensembles d'éléments sont appliqués d'une manière telle que décrite dans ce qui précède en référence aux figures 3 à 6.

Les modes de réalisation décrits dans ce qui précède en référence aux dessins sont présentés à titre d'illustration. L'invention peut être mise en œuvre de nombreuses façons différentes. Afin d'illustrer cela, quelques alternatives sont indiquées sommairement.

L'invention peut être mise en œuvre dans de nombreux types de produits et procédés liés à la fixation d'un élément montable à un ou plusieurs éléments de structure et cela de manière amovible. À titre d'illustration, une mise en œuvre a été décrite qui concerne un linteau dans une cloison comprenant une porte coulissante suspendue. D'autres mises en œuvre peuvent concerner d'autres structures. Par exemple, l'invention peut être mise en œuvre dans un placard comprenant une porte coulissante suspendue ou encore une autre structure comprenant un mécanisme et un linteau, ou un autre élément d'habillage, pour cacher le mécanisme.

Il existe de nombreuses façons de mettre en œuvre un kit de montage conforme à l'invention. Dans les modes de réalisation présentés, l'élément montable dans le kit de montage présente des rainures traversantes qui s'étendent entre deux bords latéraux de l'élément montable. Dans d'autres modes de réalisation, l'élément montable peut présenter une ou plusieurs rainures non-traversantes. Une telle rainure comprendra une extrémité située quelque part entre les deux bords latéraux de l'élément montable et une autre extrémité débouchant sur un des deux bords latéraux.

Dans les modes de réalisation présentés, l'élément montable dans le kit de montage présente une paire des rainures débouchant sur un bord latéral de l'élément montable. Le kit comprend une paire de goupilles dont une est à insérer dans une rainure de la paire de rainures, l'autre goupille étant à insérer dans l'autre rainure. Dans d'autres modes de réalisation, l'élément montable dans le kit de montage peut présenter une seule rainure débouchant sur un bord latéral de de l'élément montable. Le kit peut alors comprendre une goupille à insérer dans cette seule rainure. L'élément montable dans le kit de montage peut aussi présenter au moins trois rainures débouchant sur un bord latéral de l'élément montable. Dans un tel mode de réalisation, le kit de montage comprend au moins trois goupilles, une goupille pour chacune de ces rainures.

Dans les modes de réalisation présentée, le kit de montage comprend une vis pour fixer la plaquette à l'élément de montage. Dans d'autres modes de réalisation, le kit de montage peut comprendre d'autres moyens de fixation tels que, par exemple, un clou, une agrafe, un clip de fixation ou une colle. Il est également possible que la plaquette et l'élément de montage soient conçus de façon à ce que la plaquette puisse être fixée à l'élément de montage sans qu'un moyen de fixation soit nécessaire.

Les remarques qui précèdent montrent que les modes de réalisation décrits en référence aux dessins illustrent l'invention plutôt qu'ils ne la limitent. Les signes de références n'ont aucun caractère limitatif. Le verbe « comprendre » dans une revendication n'exclut pas la présence d'autres éléments ou d'autres étapes que ceux ou celles listés dans la revendication. Il en va de même pour des verbes similaires tel que « comporter » et « inclure ».

## Revendications

1. Kit de montage comprenant :
- un élément montable (201) présentant une rainure (306) orientée longitudinalement et débouchant sur un bord latéral (307) de l'élément montable ;
- une goupille (302, 603) comprenant :
- une section de coulissement (309) apte à coulisser dans la rainure dans l'élément montable ; et
- une section d'actionnement (310) faisant saillie de la section de coulissement ; et
- une plaquette (303) présentant une fente (312), la plaquette étant fixable sur l'élément montable de façon à retenir de manière coulissante la section de coulissement de la goupille dans la rainure dans l'élément montable, tandis que la section d'actionnement de la goupille fasse saillie à travers la fente dans la plaquette, la section d'actionnement de la goupille étant apte à coulisser dans la fente dans la plaquette.

2. Kit de montage selon la revendication 1, dans lequel élément montable présente une rainure complémentaire orientée longitudinalement et débouchant sur un autre bord latéral de l'élément montable, le kit de montage comprenant :
- une goupille additionnelle (602) comprenant :
- une section de coulissement apte à coulisser dans la rainure complémentaire de l'élément montable, et
- une section d'actionnement faisant saillie de la section de coulissement ;
- une plaquette additionnelle présentant une fente, la plaquette additionnelle étant fixable sur l'élément montable de façon à retenir de manière coulissante la section de coulissement de la goupille additionnelle dans la rainure complémentaire de l'élément montable, tandis que la section d'actionnement de la goupille additionnelle fasse saillie à travers la fente de la plaquette additionnelle, la section d'actionnement de la goupille additionnelle étant apte à coulisser dans la fente de la plaquette additionnelle.

3. Kit de montage selon la revendication 2, dans lequel la rainure (305) et la rainure complémentaire débouchant respectivement sur le bord latéral et l'autre bord latéral de l'élément montable font partie d'une rainure traversante s'étendant du bord latéral à l'autre bord latéral de l'élément montable.

4. Kit de montage selon l'une des revendications 1 à 3, dans lequel :
- la rainure (305) dans l'élément montable (201) fait partie d'une paire de rainures (305, 306) orientées longitudinalement et débouchant conjointement sur le bord latéral (307) de l'élément montable ;
- la goupille (302) fait partie d'une paire de goupilles (301, 302), l'autre goupille (301) de la paire de goupilles comprenant également :
- une section de coulissement apte à coulisser dans l'autre rainure (305) de la paire de rainures ; et
- une section d'actionnement faisant saillie de la section de coulissement ;
- la fente (312) dans la plaquette fait partie d'une paire de fentes (311, 312) dans la plaquette, la section d'actionnement de l'autre goupille étant apte à faire saillie à travers l'autre fente de la paire de fentes dans la plaquette, la section d'actionnement de l'autre goupille étant apte à coulisser dans cette autre fente dans la plaquette.

5. Kit de montage selon l'une quelconque des revendications 1 à 4, dans lequel l'élément montable (201) est apte à être découpé au moyen d'une scie manuelle pour le réduire en longueur.

6. Kit de montage selon l'une quelconque des revendications 1 à 5, dans lequel l'élément montable (201) est un linteau ayant une contre-face (308), la rainure (306) étant présente sur la contre-face du linteau.

7. Kit de montage selon l'une quelconque des revendications 1 à 5, comprenant un élément de structure (101) ayant un trou (601) apte à recevoir une partie de la goupille (603).

8. Structure réalisée par l'utilisation d'un kit de montage selon la revendication 7, l'élément montable (201) étant reliée de façon amovible à l'élément de structure (101) par l'intermédiaire de la goupille (603) dont une partie de la section de coulissement se loge dans le trou (601) de l'élément de structure, la section de coulissement étant entièrement rétractable du trou par coulissement dans la rainure dans l'élément montable au moyen d'une force exercée sur la section d'actionnement de la goupille.

9. Structure selon la revendication 8 comprenant un rail de coulissement (203) et une porte coulissante (205) suspendue à au moins un chariot (204) présent dans le rail de coulissement, l'élément montable (201) constituant un linteau cachant le rail de coulissement.

10. Procédé pour réaliser une structure à partir d'un kit de montage selon la revendication 7, le procédé comprenant :
- l'insertion de la section coulissante de la goupille (603) dans la rainure dans l'élément montable (201) ;
- la fixation de la plaquette à l'élément montable de sorte que la section d'actionnement de la goupille fasse saillie à travers la fente dans la plaquette ;
- le positionnement de l'élément montable de sorte que la rainure est face au trou (601) dans l'élément de structure (101) ; et
- l'exertion d'une force sur la section d'actionnement de la goupille de sorte que la section coulissante de la goupille coulisse en direction du trou jusqu'à ce qu'une partie de la section coulissante se loge dans le trou de l'élément de structure.
